# EUROPÄISCHE PATENTSCHRIFT

(11) **EP 0 995 868 B1**
(45) Veröffentlichungstag und Bekanntmachung des Hinweises auf die Patenterteilung: **13.02.2008**
(21) Anmeldenummer: 99119051.3
(22) Anmeldetag: 29.09.1999
(51) Int. Cl.: E05B 65/19, E05B 65/32, E05C 3/24

(54) **Hebelanordnung mit einem drehfallenartigen Schwenkhebel und einer Sperrklinke für diesen**
Lever arrangement with a pivoting latch lever and a detent therefor
Système de leviers avec un levier formant un pêne rotatif et un cliquet pour le pêne

(30) Priorität: 20.10.1998 DE 19848171
(43) Veröffentlichungstag der Anmeldung: 26.04.2000
(73) Patentinhaber: Volkswagen Aktiengesellschaft, 38436 Wolfsburg (DE)
(72) Erfinder: Bekemeier, Frank, 38533 Rethen (DE); Meissner, Klaus, 38124 Braunschweig (DE); Menke, Thorsten, 38550 Isenbüttel (DE)
(74) Vertreter: Schneider, Henry

(56) Entgegenhaltungen:
- DE-A- 2 903 285
- US-A- 3 809 416
- US-A- 4 235 462
- US-A- 5 176 417

## Beschreibung

Die Erfindung betrifft eine Hebelanordnung gemäß dem Oberbegriff des Patentanspruchs 1.

Hebelanordnungen dieses Aufbaues finden sich bei Drehfallenschlössern, wie sie in Kraftfahrzeugen an verschiedenen Stellen, beispielsweise für Tür- und Haubenverschlüsse, Einsatz finden. Betrachtet man, ohne daß dies eine Beschränkung der Einsatzmöglichkeit der Erfindung bedeutet, den bevorzugten Einsatzfall, nämlich im Rahmen eines Kraftfahrzeug-Haubenverschlusses, so dient die Drehfalle dazu, mit einer maulartigen Aufnahme einen Schließbügel an der Haube bei geschlossener Haube zu umgreifen, so daß Öffnungsbewegungen der Haube nicht möglich sind. Die Drehfalle wird an Schwenkbewegungen im Sinne der Freigabe des Schließbügels durch die Sperrklinke gehindert, die sich dann hinter einen Rastanschlag der Drehfalle legt. Dies geschieht in der Regel unter der Kraft einer an der Sperrklinke angreifenden Feder. Soll die Haube geöffnet werden, muß durch Aufbringen eines Schwenkmoments die Drehklinke aus dem Bereich des Rastanschlags herausgeschwenkt werden; dann kann, beispielsweise durch eine durch Federkraft (Gasdruckfeder) unterstützte Öffnungsbewegung der Haube, über den Schließbügel die Drehfalle in eine Stellung verschwenkt werden, in der sie das Austreten des Schließbügels zuläßt. Beim Stand der Technik erfolgt während dieser Schwenkbewegung eine Abstützung der nunmehr schwenkmomentfreien Sperrklinke auf einem an den Bereich des Rastanschlags anschließenden Rückenbereich der Drehfalle. Mit anderen Worten: Nicht nur bei der Öffnungsverschwenkung der Drehfalle, sondern auch bei der anschließenden Schwenkung derselben in ihre Schließstellung, in der sie also den Schließbügel an Öffnungsbewegungen hindert, liegt ein Reibkontakt zwischen der Sperrklinke einerseits und dem definierten Rückenbereich der Drehfalle andererseits vor, der die Schwenkbewegungen der Drehfalle behindern kann. Insbesondere beim Schließen der Haube ist diese Reibung, die auch zeitlich unterschiedlich groß sein kann, häufig nachteilig, weil sie relativ große Schließkräfte erfordert, die von Hand oder einer Kinematik auf die Haube aufgebracht werden müssen. Auch dann, wenn zum Öffnen und Schließen der Haube ein besonderer Elektromotor vorgesehen ist, sind diese Reibkräfte insofern nachteilig, als sie eine relativ starke Auslegung des Elektromotors und einen relativ großen Verbrauch an elektrischer Antriebsenergie für diesen erfordern.

Aus US 4,235,462 ist eine Hebelanordnung mit einem Schwenkhebel nach Art einer Drehfalle und einer diesem zugeordneten Sperrklinke bekannt, bei der zur Reduzierung eines Geräusches während einer Schließbewegung zwischen der Sperrklinke und der Drehfalle ein gewollter Reibschluss besteht.

Der Erfindung liegt die Aufgabe zugrunde, ganz allgemein eine gattungsgemäße Hebelanordnung zu schaffen, bei der die Reibung zwischen Sperrklinke und Rücken des Schwenkhebels bei gewollten Schwenkbewegungen desselben zumindest weitgehend verringert, bevorzugt aber vermieden ist.

Die erfindungsgemäße Lösung dieser Aufgabe besteht in den kennzeichnenden Merkmalen des Hauptanspruchs, vorteilhafte Ausbildungen der Erfindung beschreiben die Unteransprüche.

Ein Vorteil der Erfindung ist darin zu sehen, dass sie die definierte Aufgabe mit minimalem Aufwand, nämlich im Wesentlichen lediglich durch eine Einziehung des Rückenbereichs des Schwenkhebels, und durch Vorsehen eines Gegenanschlags für die Sperrklinke, löst.

Schon das Vorsehen eines eingezogenen Rückenbereichs des Schwenkhebels, dem die Sperrklinke bei verschwenktem Schwenkhebel gegenübersteht, führt zu einer Verringerung der Reibung, da sich die in der Regel federkraftbelastete Sperrklinke dann mit geringerer Kraft auf diesem Rückenbereich abstützt. Der ortsfeste Gegenanschlag für die Sperrklinke stützt diese gegen die Federkraft so ab, dass eine Berührung zwischen ihr und dem mehrfach erwähnten Rückenbereich des Schwenkhebels vermieden ist.

Ein Ausführungsbeispiel der Erfindung für den Fall eines Kraftfahrzeug-Haubenverschlusses wird im Folgenden anhand der Zeichnung erläutert.

Mit ausgezogenen Linien ist die Drehfalle 1 in ihrer das Öffnen des Verschlusses und damit der nicht dargestellten Haube verhindernden Schwenklage gezeichnet. Mit ihrer maulartigen Aufnahme 2 verhindert sie Bewegungen des Schließbügels 3 an der Haube in Richtung nach oben in die bei 3' angedeutete Lage, in der ein Öffnen der Haube ermöglicht wird. Erst wenn die Drehfalle 1 in ihre mit 1' bezeichnete Öffnungsstellung verschwenkt ist, gibt sie den Schließbügel 3 zur Bewegung in seine Lage 3' (und weitere höhergelegene Lagen) frei. Dies ist bestens bekannt.

Bekannt ist ebenfalls das Vorsehen einer Sperrklinke 4, die um die Schwenkachse 5 schwenkbar ist. Die entsprechende Schwenkachse für die Drehfalle 1 ist übrigens bei 6 gezeichnet. Die Sperrklinke 4 greift in ihrer Arretierstellung mit der Nase 7 in den Bereich des Rastanschlags 8 der Drehfalle 1 ein, d.h. sie hintergreift dort eine Anschlagflanke, so daß die Drehfalle nicht in der Zeichnung entgegen dem Uhrzeigersinne aus ihrer Sperrstellung in ihre Freigabestellung 1' verschwenkt werden kann. Erst durch Aufbringen eines äußeren Schwenkmoments mittels eines Kraftübertragungsglieds, das bei 9 an dem in der Zeichnung unteren Schenkel der Sperrklinke 4 angreift, erfolgt eine Verschwenkung der Sperrklinke 4 entgegen dem Uhrzeigersinn entgegen der Wirkung einer nicht gezeichneten Feder. Dann kann die Drehfalle 1 mit Federkraftunterstützung und gegebenenfalls schon durch auf die Haube von Hand aufgebrachte Öffnungskräfte in ihre Freigabestellung 1' schwenken. Damit bei dieser Schwenkung die Nase 7 nicht unter der Wirkung der Kraft der auf die Sperrklinke 4 wirkenden Feder mit großer Reibung auf dem Rückenbereich 10 der Sperrklinke 4 gleitet, wodurch alle Schwenkbewegungen der Sperrklinke 4 behindert werden, ist dieser Rückenbereich eingezogen; er liegt nämlich näher an der Schwenkachse 6 bzw. besitzt einen kleineren Radius als ein üblicher Bereich 11, der mit dem größten Radius des Bereichs des Rastanschlags 8 ausgeführt ist. Schon diese Verringerung des Radius des Rückenbereichs 10 führt zu einer Verringerung der Reibung zwischen Rückenbereich 10 und Rastnase 7, da die Druckkräfte zwischen diesen beiden Teilen verringert sind. Bei der Erfindung ist aber dafür gesorgt, daß - ausgenommen den kontinuierlichen Übergangsbereich 12 - überhaupt keine Berührung zwischen dem Rückenbereich 10 einerseits und der Sperrklinke 4 andererseits bei gewollten Schwenkbewegungen der Drehfalle 1 vorliegt. Zu diesem Zweck ist der ortsfeste Anschlag 13 in solcher Lage vorgesehen, daß die Sperrklinke 4 auch dann, wenn sie nicht durch das von außen bei 9 aufgebrachte Schwenkmoment in ihre Freigabestellung 4' verschwenkt ist, sich nicht an der Drehfalle 1 abstützt, sondern an dem Anschlag 13, der im Bereich des in der Zeichnung oberen Schenkels der Sperrklinke 4 vorgesehen ist. In diesem Ausführungsbeispiel ist der Gegenanschlag 13 so angeordnet, daß er auch bei in Sperrstellung befindlicher Sperrklinke 4 die Schwenklage derselben definiert; die Nase 7 stützt sich also nicht am Grunde des Bereichs des Rastanschlags 8 ab. Deutlich ist erkennbar, daß bei in Öffnungsstellung 1' verschwenkter Drehfalle durch den Gegenanschlag 13 die Sperrklinke 4 mit ihrer Nase 7 in einem Abstand von dem in dieser Lage mit 10' bezeichneten Rückenbereich der Drehfalle gehalten ist.

Verständlicherweise ist es nicht erforderlich und auch nicht zweckmäßig, den gesamten in der Figur unteren Rücken der Drehfalle 1 eingezogen auszuführen. Es genügt vielmehr, nur denjenigen Rückenbereich so auszubilden, der bei Schwenkbewegungen der Drehfalle unter der Nase 7 der Sperrklinke 4 zu liegen kommt. So erkennt man zwischen dem Bereich des Rastanschlags 8 und dem eingezogenen Rückenbereich 10 außer dem Übergangsbereich 12 einen gegenüber dem Rückenbereich 10 kurzen Bereich, der mit dem maximalen Radius des Bereichs des Rastanschlags 8 ausgeführt ist. Auch ist ein ebenfalls diesen Radius aufweisender Bereich 14 links von dem eingezogenen Bereich 10 erkennbar, der zur Betätigung des Kontaktschalters 15 dient, der Bestandteil einer Diebstahl-Warnanlage ist.

Mit der Erfindung ist demgemäß eine gattungsgemäße Hebelanordnung geschaffen, die mit einfachsten Mitteln die gestellte Aufgabe löst.

## Patentansprüche

1. Hebelanordnung mit einem Schwenkhebel nach Art einer Drehfalle (1) und einer diesem zugeordneten Sperrklinke (4), die in einer Sperrstellung einen Rastanschlag (8) des Schwenkhebels Schwenkbewegungen desselben um eine Schwenkachse verhindernd hintergreift, dagegen in einer nach Aufbringen eines Schwenkmoments eingenommenen Freigabestellung (1',4') aus dem Bereich des Rastanschlags (8) geschwenkt ist und nach Schwenkung des Schwenkhebels über einem an den Rastanschlag (8) im Wesentlichen anschließenden Rückenbereich (10) des Schwenkhebels steht, wobei der Rückenbereich (10) gegenüber einem um die Schwenkachse (6) gezogenen Kreisbogen mit dem größten Radius des Bereichs des Rastanschlags (8) eingezogen ist und mit kontinuierlicher Steigung (12) in den größten Radius des Bereichs des Rastanschlags (8) übergeht, **dadurch gekennzeichnet, dass** der Sperrklinke (4) ein ortsfester Gegenanschlag (13) in solcher Lage zugeordnet ist, dass die Sperrklinke (4) bei Fehlen des Schwenkmonents, sowohl während der Schwenkbewegung des Schwenkhebels als auch in der geschwenkten Fregestellung des Schwenkhebels dem Rückenbereich (10) im Wesentlichen berührungsfrei gegenübersteht.

2. Hebelanordnung nach Anspruch 1, **dadurch gekennzeichnet, dass** zwischen dem Übergangsbereich (12) mit der kontinuierlichen Steigung und dem Bereich des Rastanschlags (8) ein kurzer Zwischenbereich mit dem größten Radius des Bereichs des Rastanschlags (8) liegt.

## Claims

1. Lever arrangement having a pivot lever in the manner of a rotary latch (1) and having a pawl (4) which is assigned thereto, which pawl (4), in a blocking position, engages behind a latching stop (8) of the pivot lever so as to prevent pivoting movements of the latter about a pivot axis, and in contrast, in a release position (1', 4') which is assumed after the application of a pivoting torque, is pivoted out of the region of the latching stop (8) and, after the pivoting of the pivot lever, is situated over a rear region (10), which substantially adjoins the latching stop (8), of the pivot lever, with the rear region (10) being retracted with respect to a circular arc, which is drawn around the pivot axis (6), with the largest radius of the region of the latching stop (8), and merging with a continuous gradient (12) into the largest radius of the region of the latching stop (8), **characterized in that** the pawl (4) is assigned a positionally fixed mating stop (13) in such a position that the pawl (4), in the absence of the pivoting torque, is situated opposite the rear region (10) substantially without contact both during the pivoting movement of the pivot lever and also in the pivoted release position of the pivot lever.

2. Lever arrangement according to Claim 1,
**characterized in that** a short intermediate region with the largest radius of the region of the latching stop (8) is situated between the transition region (12) with the continuous gradient and the region of the latching stop (8).

## Revendications

1. Système de levier comprenant un levier pivotant de type pêne rotatif (1) et un cliquet d'arrêt (4) associé à celui-ci, qui vient en prise par l'arrière dans une position de blocage dans une butée d'encliquetage (8) du levier pivotant, en empêchant des mouvements de pivotement de ce levier autour d'un axe de pivotement, qui est par contre pivoté hors de la région de la butée d'encliquetage (8) dans une position de libération (1', 4') adoptée après l'application d'un couple de pivotement, et qui, après pivotement du levier pivotant, se tient sur une partie du dos (10) du levier pivotant se raccordant essentiellement à la butée d'encliquetage (8), la partie de dos (10) étant en retrait par rapport à un arc de cercle tracé autour de l'axe de pivotement (6) avec le plus grand rayon de la région de la butée d'encliquetage (8) et se prolongeant avec une pente continue (12) jusqu'à atteindre le plus grand rayon de la région de la butée d'encliquetage (8), **caractérisé en ce que** l'on associe au cliquet d'arrêt (4) une butée conjuguée fixe (13) dans une position telle que le cliquet d'arrêt (4), en l'absence du couple de pivotement, à la fois pendant le mouvement de pivotement du levier pivotant et dans la position de libération pivotée du levier pivotant, se trouve en regard de la partie de dos (10), essentiellement sans contact.

2. Système de levier selon la revendication 1, **caractérisé en ce qu'**entre la région de transition (12) de pente continue et la région de la butée d'encliquetage (8), se situe une courte région intermédiaire ayant le plus grand rayon de la région de la butée d'encliquetage (8).
